# EUROPÄISCHE PATENTSCHRIFT

(11) **EP 0 136 999 B1**
(45) Veröffentlichungstag und Bekanntmachung des Hinweises auf die Patenterteilung: **04.02.1987**
(21) Anmeldenummer: 84890168.2
(22) Anmeldetag: 11.09.1984
(51) Int. Cl.: E04H 7/14

(54) **Montageabstützung zum Einsetzen der unteren Kalotte eines metallischen Kugelbehälters in ein Betonbett**
Shoring of the lower part of a spherical metal tank for positioning on a concrete foundation
Etayage de la calotte inférieure d'un réservoir sphérique en métal durant la mise en place dans un lit de béton

(30) Priorität: 06.10.1983 AT 3541/83
(43) Veröffentlichungstag der Anmeldung: 10.04.1985
(73) Patentinhaber: VOEST-ALPINE Aktiengesellschaft, A-4020 Linz (AT)
(72) Erfinder: Eichenauer, Heinrich, Dipl.-Ing., A-4614 Marchtrenk (AT); Krumphuber, Johann, A-4020 Linz (AT)
(74) Vertreter: Hübscher, Gerhard, Dipl.-Ing.

## Beschreibung

Die Erfindung bezieht sich auf eine Montageabstützung zum Einsetzen der unteren Kalotte eines metallischen Kugelbehälters in ein Betonbett, zwischen dem und der Kalotte ein abnehmbarer Stützring für die Sohlkappe und abnehmbare Stützen für die an die Sohlkappe bzw. an die bereits mit der Sohlkappe verbundenen Ringzonen der Kalotte angesetzten Ringzonenabschnitte vorgesehen sind.

Kugelförmige Druckbehälter, wie sie beispielsweise im Reaktorbau Verwendung finden, sind üblicherweise in einem Betonbett gelagert, über das die auftretenden Lasten abgetragen werden. Zum Einsetzen in das vorbereitete Betonbett wird zunächst die untere Kalotte des Kugelbehälters auf einen Montagegerüst auf den Betonbett zonenweise aufgebaut, wonach in das Betonbett Wasser eingelassen wird, so daß die aufschwimmende Kalotte nach der Entfernung des Montagegerüstes durch ein auslassen des Wassers auf im Betonbett vorgesehens Abstandhalter abgesenkt werden kann. Der verbleibende Zwischenraum zwischen der Kalotte und dem Betonbett wird dann mit Beton ausgegossen, um ein sattes Aufliegen der Kalotte auf dem Betonbett sicherzustellen.

Das Montagerüst besteht im allgemeinen aus je einem Stützring für die einzelnen, sich durch den Aufbau der Kalotte aus einzelnem Blechen ergebenden Ringzonen, wobei zunächst die Sohlkappe auf einem Stützring aufgesetzt wird, während die Bleche der anschließenden Ringzonen entsprechend dem Montagefortschritt an den nacheinander aufgebautem und durch fachwerkartige Aussteifungen zu geschlossenem Ringen verbundenen Stützen abgestützt werden. Nachteilig bei diesen bekannten Montagegerüsten ist zunächst, daß durch die fachwerkartigen Aussteifungen ein vergleichsweise großer Materialeinsatz erforderlich ist, der naturgemäß den einzurechnenden Arbeitszeitaufwand für den Gerüstaufbau maßgeblich beeinflußt. Außerdem wird das Ein- und Ausbringen von Gerätschaften oder das Entfernen der inneren Stützringe vor dem Aufschwimmvorgang durch die zu Ringen verbundenen Stützen erheblich erschwert. Darüber hinaus ist wegen der Abstützung mit zusätzlichen Zwangskräften zufolge von Wärmedehnungen und einseitigen Belastungen, beispielsweise beim Ausbau der inneren Stützringe, zu rechnen. Schließlich werden die Bleche der Ringzonen nicht satt auf den Stützringen aufliegen, weil stets ein bestimmter Toleranzbereich vorhanden ist.

Der Erfindung liegt somit die Aufgabe zugrunde, diese Mängel zu vermeiden und eine Montageabstützung der eingangs geschilderten Art so zu verbessern, daß nicht nur der Arbeitszeitaufwand für den Gerüstauf- und -abbau auf Grund vergleichsweise einfacher, wenig Materialeinsatz erforderlicher Stützen wesentlich verkürzt, sondern auch das Auftreten zusätzlicher Zwangskräfte vermieden werden kann.

Die Erfindung löst die gestellte Aufgabe dadurch, daß die Stützen aus einzelnen, über den Umfang verteilten, bezüglich des Mittelpunktes des Kugelbehälters radial ausgerichteten Pendelstützen bestehen und daß für die oberste Ringzone der Kalotte wenigstens drei zusätzliche, gleichmäßig über den Umfang verteilte Stützen vorgesehen sind, die ausschließlich in Richtung der jeweiligen Vertikalebene durch den Mittelpunkt des Kugelbehälters verschwenkbar an der obersten Ringzone und am Betonbett abgestützt sind.

Durch die Verwendung von radialen Pendelstützen können alle auftretenden Kräfte, deren Wirkungslinien durch den Kugelmittelpunkt gehen, über die Montageabstützung auf das Betonbett abgetragen werden, ohne Verschiebungen der Kalotte auf Grund des Montagevorganges oder von Temperaturschwankungen zu behindern, so daß daraus resultierende Zwangskräfte vermieden werden. Es müssen daher lediglich Momentbelastungen um den Kugelmittelpunkt aufgenommen werden, wie sie beispielsweise durch unsymmetrische Belastungen beim abschnittsweisen Aufbau der einzelnen Ringzonen auftreten. Diese Drehmomentbelastung kann ohne weiteres vom Stützring für die Sohlkappe der Kalotte übernommen werden, wenn dieser Stützring verschiebefest mit der Sohlkappe verbunden ist, was beispielsweise durch Seile oder Zugstangen erfolgen kann.

Das Vorsehen vom einzelnen Pendelstützen bietet darüber hinaus den Vorteil eines geringen Materialeinsatzes und einer guten Zugänglichkeit, weil die Stützringe bildenden Ausfachungen entfallen.

Die zusätzlichen, gleichmäßig über den Umfang verteilten Stützen im Bereich der obersten Ringzone der Kalotte stellen das Abtragen der auftretenden Drehmomentbelastungen beim Ausbau des Stützringes für die Sohlkappe der Kalotte sicher, weil diese Stützen ausschließlich in Richtung der jeweiligen Vertikalebene durch den Mittelpunkt des Kugelbehälters verschwenkbar abgestützt sind. Die lediglich auf den Pendelstützen aufruhende Kalotte könnte sich ja um eine vertikale Achse durch den Kugelmittelpunkt verdrehen, wenn diese zusätzlichen Stützen nicht vorgesehen wären. Da die auftretenden Drehmomente um eine solche Vertikalachse vergleichsweise gering sind, reichen im allgemeinen drei oder vier dieser zusätzlichen, nur in Richtung der jeweiligen Vertikalebene durch den Mittelpunkt des Kugelbehälters verschwenkbaren Stützen zum Abtragen dieser Belastungen aus.

Damit Drehmomente um eine vertikale Achse durch den Mittelpunkt des Kugelbehälters mit einfachen konstruktiven Mitteln abgefangen werden können, können die ausschließlich in Richtung der zugehörigen Vertikalebene durch den Mittelpunkt des Kugelbehälters verschwenkbaren Stützen jeweils aus zwei Stützarmen bestehen, die mit gegenseitigem Abstand in Richtung ihrer Schwenkachsen angeordnet und verwindungssteif miteinander verbunden sind. Die verwindungssteif miteinander verbundenen Stützarme bilden auf Grund ihres gegenseitigen Abstandes in Richtung ihrer Schwenkachsen eine wirksame Abstützung der Kalotte gegenüber einer Drehbewegung um die Vertikalachse durch den Mittelpunkt des Kugelbehälters, ohne Wärmedehnungen od. dgl. zu verhindern, weil ja diese Stützen bezüglich einer horizontalen Tangente an die Kugelkalotte schwenkbar sind. Durch den Abstand wirde außerdem die mögliche Schwenkachse vorgegeben.

Besonders einfache Konstruktionsverhältnisse ergeben sich, wenn die beiden Stützarme zumindest im wesentlichen parallel verlaufen und durch Diagonalstreben miteinander verbunden sind.

Wesentlich für die Funktion dieser zusätzlichen Stützen ist eine entsprechende Abstützung gegenüber der Kalotte einerseits und dem Betonbett anderseits. Tragen die beiden Stützarme an ihren Enden verschwenkbare Stützplatten zur Abstützung am Betonbett bzw. an der Kalotte des Kugelbehälters, so kann für eine gute Krafteinleitung gesorgt werden, ohne die Verschwenkbarkeit zu beeinträchtigen. Die Stützplatten müssen allerdings zu diesem Zweck verschiebefest mit der Kalotte verbunden sein. Diese Forderung kann mit einfachen Mitteln dadurch erfüllt werden, daß die Stützplatten zwischen kalottenfesten Anschlägen verschiebefest gehalten sind.

In der Zeichnung ist der Erfindungsgegenstand beispielsweise dargestellt. Es zeigen
Fig. 1 eine erfindungsgemäße Montageabstützung zum Einsetzen der unteren Kalotten eines metallischen Kugelbehälters in ein Betonbett in einem schematischen Vertikalschnitt durch die Kalotte,
Fig. 2 eine der im Bereich der obersten Ringzone der Kalotte vorgesehenen, zusätzlichen Stützen zur Drehmonentaufnahme in einer Vorderansicht in einem größeren Maßstab,
Fig. 3 die Stütze nach Fig. 2 in einer Seitenansicht und die
Fig. 4 bis 7 die Montage einer Kugelkalotte mit Hilfe eines erfindungsgemäßen Montagegerüstes schematisch in verschiedenen Montageabschnitten.

Wie Fig. 1 erkennen läßt, ist die in ein Betonbett 1 einzusetzende, untere Kalotte 2 eines Kugelbehälters aus einer Sohlkappe 3 und daran angesetzten Stützringen 4, 5 und 6 zusammengesetzt. Diese Kalotte 2 ruht auf einer Montageabstützung, die einen Stützring 7 für die Sohlkappe 3 und eine Mehrzahl von über den Umfang verteilten Pendelstützen für die an die Sohlkappe 3 angesetzten Ringzonen 4, 5 und 6 aufweist. Zusätzlich zu den Pendelstützen 8 sind im Bereich der obersten Ringzone 6 der Kalotte 2 wenigstens drei gleichmäßig über den Umfang dieser Ring 6 verteilte, zusätzliche Stützen 9 vorgesehen, die ausschließlich in Richtung einer Vertikalebene durch den Mittelpunkt des Kugelbehälters verschwenkbar am Betonbett 2 . und an der Kugelkalotte 2 abgestützt sind. Zu diesem Zweck bestehen diese zusätzlichen Stützen 9 aus zwei Stützarmen 10, die mit Abstand senkrecht zu der Vertikalebene durch den Kugelmittelpunkt angeordnet und durch Diagonalstreben 11 verwindungssteif miteinander verbunden sind. Diese beiden Stützarme 10 tragen an ihren Enden verschwenkbare Stützplatten 12 und 13, über die die Stützen 9 am Betonbett 1 bzw. an der Kalotte 2 abgestützt sind. Die Stützplatten 12 und 13 sind mit jeweils paarweise angeordneten Laschen 14 versehen, zwischen denen die Stützarme 10 durch Schraubbolzen od.dgl. gehalten sind, die mit entsprechendem Spiel durch Durchtrittsöffnungen 15 in den Laschen 14 ragen. Da die Stützarme 10 konvexe Stirnflächen 16 aufweisen (Fig. 3) und sich über diese Stirnflächen 16 an den Stützplatten 12 und 13 abstützen, ist die Verschwenkbarkeit der Stützen 9 im Ausmaß des Spiels der Schraubbolzen in der einen Richtung sichergestellt, ohne die Schraubbolzen mit den Stützkräften zu belasten.

Damit die zusätzlichen Stützen 9 ihre Aufgabe erfüllen können, nämlich auftretende Drehmomente um die vertikale Achse der Kalotte 2 abzufangen, muß für eine verschiebefeste Verbindung zwischen den Stützplatten 13 und der Kalotte 2 gesorgt werden. Sind gemäß der Fig. 2 an der Ringzone 6 der Kalotte 2 Anschläge 17 für die Stützplatten 13 angebracht, so kann die erforderliche Verbindung zwischen den Stützen 9 und der Kalotte 2 einfach hergestellt werden.

Wie den Fig. 4 bis 7 entnommen werden kann, wird in das vorbereitete Betonbett 1 zunächst der Stützring 7 für die Sohlkappe 3 der Kalotte 2 eingebracht. Dieser Stützring 7 kann mit Hilfe einer hydraulischen Hubeinrichtung 18 der Höhe nach verstellt werden, was nicht nur ein genaues Justieren der Sohlkappe 3 erlaubt, sondern auch einen raschen Ausbau des Stützringes 7. Die auf dem Stützring 7 aufruhende Sohlkappe 3 muß vor dem abschnittsweisen Ansetzen der folgenden Ringzone 4 mit dem Stützring 7 verschiebefest verbunden werden, damit auftretende Drehmomente um den Mittelpunkt des Kugelbehälters über den Stützring 7 aufgenommen werden können. Alle resultierenden Kräfte, deren Wirkungslinien durch den Kugelmittelpunkt gehen, wie dies beispielsweise für die Gewichtsbelastung gilt, können durch die radial ausgerichteten Pendelstützen abgetragen werden.

Die verschiebefeste Verbindung wird im Ausführungsbeispiel durch Seile 19 erreicht, die zwischen der unteren Sohlkappe 3 und dem Stützring 7 bzw. der Hubeinrichtung 18 gespannt werden. An die in dieser Weise abgestützte Sohlkappe 3 wird gemäß Fig. 5 die Ringzone 4 abschnittsweise angeschweißt und durch radiale Pendelstützen 8 abgestützt, die sehr unterschiedlich ausgebildet sein können, da es lediglich darauf ankommt, eine Drehmomentübertragung zu vermeiden. Auf diese Ringzone 4 wird dann die anschließende Ringzone 5 aufgebaut, wobei wiederum Pendelstützen 8 für die Montageabstützung der Ringzone dienen. Die durch einseitiges Ansetzen der Ringzonenäbschnitte auftretende Drehmomentbelastung kann über den Stützring 7 auf das Betonbett 1 ohne weiteres abgetragen werden. Nachdem die Kalotte 2 zonenweise unter jeweiliger Abstützung der neu angesetzten Ringzone mit Hilfe von Pendelstützen aufgebaut wurde, muß die oberste Ringzone 6 zusätzlich mit drehmomentaufnehmenden Stützen 9 gesichert werden, um beim Ausbau des Stützringes 7 eine Verdrehung der Kalotte 2 um ihre vertikale Achse zu verhindern.

Die Pendelstützen 8 können ja nur radiale Kräfte, wie sie durch das Eigengewicht oder durch Windbelastungen auftreten, abtragen, was den Vorteil hat, daß keine zusätzlichen Zwangskräfte auftreten können.

Nach der Fertigstellung der Kalotte 2 muß sie noch an vertikale Führungsböcke 20 angeschlossen werden, um die Kalotte 2 auch nach dem Abbau der Stützen 9 während des Absenkens in das Betonbett 1 sicher abzustützen. Zum Absenken der Kalotte sind zunächst die Pendelstützen 8 im Bereich der Ringzone 4, soferne diese Pendelstützen nicht bereits nach dem Ansetzen der Ringzone 5 entfernt worden sind, und der Stützring 7 auszubauen, was einfach durchgeführt werden kann, weil zwischen den Pendelstützen 8 der oberen Ringzonen 5 und 6 hiefür ausreichend Platz vorhanden ist. Die Pendelstützen 8, die im ihrer Länge mit Hilfe von Winden verstellt werden können, um eine genaue Justierung der Ringzonen zu gewährleisten, brauchen zum Ausbau lediglich entsprechend verkürzt und aus dem Zwischenraum 21 zwischen der Kalotte 2 und dem Betonbett 1 entfernt zu werden. Nach dem Entfernen der Abstützung im Bereich der Aufschwimmzone kann in dem Zwischenraum 21 Wasser gepumpt werden, das die Kalotte 2 zum Abbau der verbliebenen Stützen 8 und 9 trägt. Nach dem Ausbau dieser Stützen kann das in den Zwischenraum 21 gepumpte Wasser über die Leitung 22 abgelassen werden, wobei sich die Kalotte 2 in das Betonbett 1 absenkt. Die Lage der Kalotte 2 wird während des Absenkvorganges durch die Führungsböcke 20 bestimmt, die die Aufgabe der Stützen 9 bezüglich des Auffangens einer Drehmomentbelastung übernehmen. Die Kalotte 2 wird solange abgesenkt, bis sie auf Abstandhalter 23 zu liegen kommt, die einen Ausgußspalt für eine Betonschicht bestimmen, um ein satte Aufliegen der Kalotte 2 sicherzustellen.

## Patentansprüche

1. Montageabstützung zum Einsetzen der unteren Kalotte (2) eines metallischen Kugelbehälters in ein Betonbett (1), zwischen dem und der Kalotte (2) ein abnehmbarer Stützring (7) für die Sohlkappe (3) und abnehmbare Stützen für die an die Sohlkappe (3) bzw. an die bereits mit der Sohlkappe (3) verbundenen Ringzonen (4, 5, 6) der Kalotte (2) angesetzten Ringzonenabschnitte vorgesehen sind, dadurch gekennzeichnet, daß die Stützen aus einzelnen, über den Umfang verteilten, bezüglich des Mittelpunktes des Kugelbehälters radial ausgerichteten Pendelstützen (8) bestehen und daß für die oberste Ringzone (6) der Kalotte (2) wenigstens drei zusätzliche, gleichmäßig über den Umfang verteilte Stützen (9) vorgesehen sind, die ausschlieglich in Richtung der jeweiligen Vertikalebene durch den Mittelpunkt des Kugelbehälters verschwenkbar an der obersten Ringzone (6) und am Betonbett (1) abgestützt sind.

2. Montageabstützung nach Anspruch 1, dadurch gekennzeichnet, daß die ausschließlich in Richtung der zugehörigen Vertikalebene durch den Mittelpunkt des Kugelbehälters verschwenkbaren Stützen (9) jeweils aus zwei Stützarmen (10) bestehen, die mit gegenseitigem Abstand in Richtung ihrer Schwenkachsen angeordnet und verwindungssteif miteinander verbunden sind.

3. Montageabstützung nach Anspruch 2, dadurch gekennzeichnet, daß die beiden Stützarme (10) zumindest im wesentlichen parallel verlaufen und durch Diagonalstreben (11) miteinander verbunden sind.

4. Montageabstützung nach Anspruch 2 oder 3, dadurch gekennzeichnet, daß die beiden Stützarme (10) an ihren Enden verschwenkbare Stützplatten (12, 13) zur Abstützung am Betonbett (1) bzw. an der Kalotte (2) des Kugelbehälters tragen.

5. Montageabstützung nach Anspruch 4, dadurch gekennzeichnet, daß die Stützplatten (13) zwischen kalottenfesten Anschlägen (17) verschiebefest gehalten sind.

## Claims

1. A structure for supporting a spherical bottom segment (2) of a spherical metal container as said spherical bottom segment is to be inserted into a concrete bed (1), comprising a removable supporting ring (7), which is disposed between the concrete bed (1) and the spherical segment (2) and serves to support the bottom end can (3), and removable supports for supporting ring zone portions, which have been joined to the bottom end cap (3) of the spherical segment (2) or to ring zones (4, 5, 6) which have previously been joined to said bottom end cap (3), characterized in that the supports consist pf individual hinged supports (8), which are distributed around the periphery and extend radially with respect to the center of the spherical container, and at least three additional supports (9) are provided for the uppermost ring zone (6) of the spherical segment (2) and aresuppprted on the uppermost annular zone (6) and on the concrete bed (1) for a pivotal movement and equally distributed about the periphery and pivotally movable only in the direction of the associated vertical plane extending through the center of the spherical container.

2. A supporting structure according to claim 1, characterized in that each of the supports (9) which are pivotally movable only in the direction of the associated vertical plane extending through the center of the spherical container consists of two supporting arms (10), which are spaced apart in the direction of their pivotal axes and are interconnected by which are rigid in torsion.

3. A supporting structure according to claim 2, characterized in that the two supporting arms (10) are substantially parallel and interconnected by diagonal struts (11).

4. A supporting structure according to claim 2 or 3, characterized in that the pivoted supporting plates (12, 13) are carried by the two supporting arms (14) at their ends and serve to provide a support on the concrete bed (1) and on the spherical segment (2) of the spherical container, respectively.

5. A supporting structure according to claim 4., characterized in that the supporting plates (13) are held against a displacement between stops (17), which are fixed to the spherical segment.

## Revendications

1. Soutien de montage pour l'introduction de la calotte inférieure (2) d'un récipient métallique sphérique dans une couche de béton (1) entre laquelle et la calotte (2) sont prévus un anneau d'appui amovible (7) pour le chapeau de sole (3) et des supports amovibles pour les parties de zone annulaire raccordées au chapeau de sole (3) ou aux zones annulaires (4,5,6) de la calotte (2) qui sont déjà reliées au chapeau de sole (3),
caractérisé par le fait que les supports sont formés de differents supports oscillants (8) répartis sur la périphérie alignés radialement par rapport au centre du récipient sphérique et que sont prévus, pour la zone annulaire la plus haute (6) de la calotte (2), au moins trois supports supplémentaires (9) répartis uniformément sur la périphérie, qui sont appuyés sur la zone annulaire la plus haute (6) et sur la couche de béton de manière à pouvoir pivoter exclusivement dans la direction du plan vertical afférent mené par le centre du récipient sphérique.

2. Soutien de montage selon la revendication 1, caractérisé par le fait que les supports (9) pouvant pivoter exclusivement dans la direction du plan vertical correspondant mené par le centre du récipient sphérique sont formés chacun par deux bras de soutien (10) qui sont disposés avec espacement mutuel dans la direction de leurs axes de pivotement et sont reliés entre eux de façon rigide en torsion.

3. Soutien de montage selon la revendication 2, caractérisé par le fait que les deux bras de soutien (10) sont dirigés au moins pratiquement parallèlement et sont reliés entre eux par des tirants diagonaux (11).

4. Soutien de montage selon l'une des revendications 2 et 3,
caractérisé par le fait que les deux bras de soutien (10) portent à leurs extrémités des plaques de soutien (12,13) pouvant pivoter, pour l'appui respectif sur la couche de béton (1) et sur la calotte (2) du récipient spherique.

5. Soutien de montage selon la revendication 4, caractérisé par le fait que les plaques de soutien (13) sont maintenues sans pouvoir coulisser entre des butées (17) solidaires de la calotte.
